# EUROPÄISCHE PATENTSCHRIFT

(11) **EP 0 631 868 B1**
(45) Veröffentlichungstag und Bekanntmachung des Hinweises auf die Patenterteilung: **09.10.1996**
(21) Anmeldenummer: 94108401.4
(22) Anmeldetag: 01.06.1994
(51) Int. Cl.: B41F 27/12

(54) **Vorrichtung zum passgenauen Spannen von Druckplatten auf dem Plattenzylinder von Druckmaschinen**
Device for stretching and registering printing plates on cylinders of printing machines
Dispositif pour tendre en repérage des plaques d'impression sur les cylindres de machines d'impression

(30) Priorität: 30.06.1993 DE 4321751
(43) Veröffentlichungstag der Anmeldung: 04.01.1995
(73) Patentinhaber: MAN Roland Druckmaschinen AG, 63075 Offenbach (DE)
(72) Erfinder: Pupic, Nikola, D-63150 Heusenstamm (DE)
(74) Vertreter: Marek, Joachim, Dipl.-Ing.

(56) Entgegenhaltungen:
- EP-A- 0 534 214
- US-A- 3 107 609

## Beschreibung

Die Erfindung betrifft ein Verfahren und eine Vorrichtung zum paßgenauen Spannen von Druckplatten auf den Plattenzylinder von Druckmaschinen, insbesondere Bogenoffsetdruckmaschinen, gemäß dem Oberbegriff von Anspruch 1 bzw. 2.

Bei Bogenoffsetdruckmaschinen wird eine Druckplatte auf dem Plattenzylinder mittels in einem Zylinderkanal angeordneter und jeweils dem Druckanfang und dem Druckende zugeordneten Spannschienen befestigt, indem zunächst der Druckanfang der Druckplatte in die entsprechende Spannschiene eingelegt (geklemmt), die Druckplatte durch langsames Vorwärtsdrehen des Plattenzylinders um dessen Außenumfang gelegt und dann das Druckende in der zweiten Spannschiene ebenfalls geklemmt bzw. anderweitig fixiert wird. Daraufhin erfolgt das Spannen der Druckplatte, wozu eben über die dem Druckende zugeordnete Spannschiene die entsprechende Zugkraft in Umfangsrichtung des Plattenzylinders auf die Druckplatte ausgeübt wird.

Aus der US-PS 3,107,609 ist eine dem Druckende der Druckplatte zugeordnete Befestigungseinrichtung in einer achsparallelen Grube des Plattenzylinders bekannt, bei welcher die das Spannen bewirkende Zugkraft durch der Befestigungseinrichtung zugeordnete Druckfedern aufgebracht wird. Zum Einlegen und somit zum Befestigen der Druckplatte an die Befestigungseinrichtung - es sind axial voneinander beabstandet mehrere Befestigungseinrichtungen vorgesehen - ist eine Rückstelleinrichtung in Form einer Welle mit Exzentern vorgesehen, welche die Befestigungseinrichtungen entgegen der Kraft der Federelemente in Richtung Druckende des Plattenzylinders drücken. In dieser vorgedrückten Stellung kann das Druckende an den Befestigungseinrichtungen fixiert werden. Die Befestigungseinrichtung gemäß dieser Schrift sind dabei schwenkbar um eine parallel zur Achse des Plattenzylinders verlaufende Achse gelagert.

Aus der DE 4 128 994 A1 ist eine Klemm- und Spanneinrichtung für den Plattenzylinder von Druckmaschinen der oben kurz umrissenen Einrichtung vergleichbarer Art bekannt. Die Befestigungseinrichtungen sind in diesem Fall als eine über die Formatbreite unterteilte Spannschiene, bestehend aus Spannleiste und Klemmleiste, ausgebildet, welche insgesamt um eine Achse verschwenkbar gelagert ist. Den einzelnen Spannschienenabschnitten sind Druckfedern zugeordnet, mittels denen nach dem Klemmen der Druckplatte durch Verschwenken der Spannschienenabschnitte die entsprechende Zugkraft zum Spannen aufgebracht wird. Ein Entspannen der Druckplatte erfolgt durch ein Rückstellelement und Verschwenken der Spannschienenabschnitte entgegen der Kraft der Druckfeder.

Aus der nicht vorveröffentlichten DE-Patentanmeldung mit dem Aktenzeichen P 4 214 168.0-27 ist ebenfalls eine verschwenkbare Spannschiene bekannt, bei der die Spannkraft für die Druckplatten durch einzelne Druckfedern aufgebracht wird und bei welcher die vorliegende Erfindung bevorzugt zum Einsatz kommt. Auch hier ist die Spannschiene über die Formatbreite mehrfach unterteilt und jedem einzelnen Spannschienenabschnitt eine Druckfeder zugeordnet. Damit die abschnittsweise auf das Ende der Druckplatte wirkenden Spannkräfte einerseits zu vergleichmäßigen und andererseits aber auch bewußt abschnittsweise unterschiedlich starke Spannkräfte auf die Druckplatte ausübbar sind, ist gemäß dieser Vorrichtung wie im Falle der in der US-Patentschrift beschriebenen Spanneinrichtung vorgesehen, daß jede Druckfeder über entsprechende Justierschrauben unterschiedlich stark vorgespannt werden kann. Diese Korrekturmöglichkeit ist gerade im Fall von Druckplatten bei Bogenoffsetdruckmaschinen wichtig, da das bedruckte Papier durch Feuchtmittel und unterschiedliche Sujetverteilung gerade am Druckende zum Verziehen neigt und die dadurch hervorgerufenen Passerprobleme durch über die Formatbreite unterschiedlich starkes Spannen der Druckplatten ausgeglichen werden müssen.

Nachteilig bei der zuvor beschriebenen Korrekturmöglichkeit über das Vorspannen von Federn ist dabei, daß die entsprechende Schrauben oft um eine Vielzahl von Umdrehungen verdreht werden müssen, bis die entsprechenden Dehnungskräfte auf die Druckplatte wirken (Reihenschaltung einer Spannschraube und einer Druckfeder). Beim Wechseln einer Druckplatte müssen dann die einzelnen Spannschrauben wieder auf ihre Ursprungsstellung zurückgedreht werden, um die darauffolgende Druckplatte nicht ebenfalls mit der zuvor eingestellten, über die Formatbreite unterschiedlich wirkende Spannkraft zu verziehen.

Aus der DE 3 519 869 C2 ist eine Spannschiene für den Plattenzylinder von Druckmaschinen bekannt, bei der die hintere Spannschiene sich über beabstandete Spannschrauben zylinderfest abstützt. Die Spannschrauben wirken hier formschlüssig direkt auf den Zylinderkörper, so daß ein unterschiedliches Verziehen der Druckplatte mit relativ kleinem Verdrehwinkel der einzelnen Spannschrauben zu erzielen ist. Auch hier müssen nach dem Entfernen einer alten Druckplatte die entsprechenden Einstellungen wieder rückgängig gemacht werden. Damit das Spannen sowie Rückstellen der Spannschrauben möglichst schnell durchgeführt werden kann, schlägt diese Schrift ein Handwerkzeug zum Bewegen der Spannschiene in Richtung Spannen vor. Ein schnelles Verdrehen der Spannschrauben von Hand, das Handwerkzeug muß aber gleichzeitig betätigt werden.

Aus der EP 0 534 214 A1 ist ein Verfahren sowie eine entsprechende Vorrichtung zur Korrektur trapezartiger Passerabweichungen mit einer Klemmung der Druckplattenhinterkante bekannt. Hier ist zum einen vorgesehen, daß vor dem axialen Verschieben der Teilabschnitte, an denen die Druckplatte befestigt ist, eine zusätzliche Klemmkraft aufgeprägt wird. Die Befestigungseinrichtung für das Druckplattenende weist ferner Federelemente auf, durch welche die Spannkraft in Umfangsrichtung erzeugt wird. Der Befestigungseinrichtung ist zusätzlich eine Spanneinrichtung zugeordnet, vermittels der die auf die Druckplatte ausgeübte Zugkraft dauernd vergrößert werden kann, was ein Dehnen und somit Längen der Druckplatte bewirkt. Diese bekannte zusätzliche Spanneinrichtung ist aber dergestalt, daß ein Rücksetzen erst vor dem Ausspannen der Druckplatte erfolgt, so daß eben diese zusätzliche Spannkraft über sehr lange Zeiträume auf die Druckplatte einwirkt.

Aufgabe der vorliegenden Erfindung ist es somit, ein Verfahren sowie eine Vorrichtung gemäß dem Oberbegriff von Anspruch 1 bzw. 2 derartig zu erweitern, so daß ein paßgenaues Spannen von Druckplatten mit einfachen Mitteln und insbesondere mit geringem Bedienaufwand durchgeführt werden kann.

Gelöst wird diese Aufgabe durch die kennzeichnenden Merkmale von Anspruch 1 bzw. Anspruch 2. Weiterbildungen der Erfindung ergeben sich dabei aus den Unteransprüchen.

Nach einer bevorzugten Ausführungsform der Erfindung ist ein einfach augebildetes und manuell zu betätigendes Werkzeug vorgesehen, welches im wesentlichen aus einem Schaft, aus einem an einem Ende des Schaftes angebrachten Handgriff und einem an dem anderen Ende des Schaftes angebrachten Kurvenstück (Exzenter) ausgebildet ist. Sind nach dem Aufspannen einer Druckplatte und beispielsweise zusätzlichen ersten Probedrucken entsprechende Korrekturen durchzuführen, so wird dieses Werkzeug mit dem Ende, an welchem sich das Kurvenstück befindet, in diejenige Bohrung des Spannschienenabschnittes gesteckt, an welchem eine Korrektur gewünscht ist. Durch Verdrehen des Kurvenstückes wird sodann dieser Spannschienenabschnitt in Richtung Druckplatte stärker spannen um genau den vorgesehenen Betrag bewegt. Nach erfolgter Korrektur um den gewünschten Betrag kann das erfindungsgemäße Werkzeug wieder aus der Bohrung herausgenommen werden. Da die Druckplatte aufgrund der Spannkraft eine sehr hohe Reibkraft gegenüber dem Plattenzylinder aufweist, reicht nun ebenfalls die etwas geringere Kraft des oder der Federelemente aus um diese Korrektur aufrechtzuerhalten, also den korrigierten Spannschienenabschnitt in der mittels dem Werkzeug eingestellten Position zu halten.

Nach einer anderen Ausführungsform kann ebenfalls vorgesehen sein, daß die den Spannschienenabschnitten zugeordneten zusätzlichen Spanneinrichtungen als hydraulische, pneumatische oder elektrisch fernbetätigbare Einrichtungen in der Grube des Plattenzylinders angeordnet sind. Beispielsweise mittels hydraulischer Kolben, die in ihrer Ausgangs- bzw. Ruhestellung nicht formschlüssig auf die Spannschiene einwirken, kann nach einer ersten Ansteuerung eben die Kolbenstange dieses Hydraulikzylinders in formschlüssigen Kontakt mit der Spannschiene gebracht werden und sodann durch entsprechende Druckmittelbeaufschlagung die Spannschiene um den entsprechenden Korrekturweg bewegt werden. Der Korrekturweg könnte beispielsweise durch an der Spannschiene angebrachte Wegmesser erfaßt werden. Auch wäre es möglich die hervorgerufene Korrektur durch Begutachten von Probebogen zu beurteilen und die Korrektur genau dann abzubrechen, wenn das Druckergebnis hinsichtlich dieses Kriteriums einwandfrei ist. Nach erfolgter Korrektur wird der entsprechende Arbeitszylinder durch Druckmittelentlastung wieder in seine Ausgangsstellung rückgesetzt, wobei dann die Kolbenstange keinen formschlüssigen Kontakt mehr zum entsprechenden Spannschienenabschnitt aufweist.

Des weiteren erfolgt die Erläuterung eines bevorzugten Ausführungsbeispiels der Erfindung anhand der Zeichnungen.

Es zeigt:
- Fig. 1: einen Schnitt durch eine Spannschiene sowie das erfindungsgemäße Spannwerkzeug (Schnitt A-A nach Fig. 2),
- Fig. 2: zwei Spannschienenabschnitte in Ansicht von oben mit den zugehörigen Bohrungen zum Einsetzen des Spannwerkzeuges und
- Fig. 3: den Schnitt B-B nach Fig. 2.

Anhand der Fig. 2 und 3 wird kurz die Funktionsweise einer Spannschiene erläutert, bei der das erfindungsgemäße Spannwerkzeug bevorzugt zur Anwendung kommen kann.

Fig. 3 zeigt im Schnitt einen Teil des Plattenzylinders 1 mit der darin befindlichen achsparallelen Grube 2. Das Druckende DE des Plattenzylinders 1 ist gekennzeichnet. Um eine Schwenkachse 5 sind über die Formatbreite der Druckplatte mehrere Befestigungseinrichtungen 3 in Form von Spannschienen bzw. Spannschienenabschnitten schwenkbar gelagert, wobei die Schwenkachse 5 zylinderfest angeordnet ist. Fig. 2 zeigt in Ansicht von oben zwei Befestigungseinrichtungen 3 bzw. Spannschienenabschnitte.

Jeder Spannschienenabschnitt bzw. jede Befestigungseinrichtung 3 weist über ihre Breite verlaufend einen Erfassungsbereich 4 zum Einlegen des dem Druckende DE der Druckplatte zugeordneten Bereiches auf. Im gezeigten Beispiel ist dieser Erfassungsbereich 4 als ein entsprechender Aufnahmespalt für das Druckplattenende ausgebildet, in welchen durch nicht gezeigte aber an sich bekannte Mittel die Druckplatte bzw. das Druckplattenende geklemmt wird. Zum Freigeben einer alten bzw. zum Einlegen einer neuen Druckplatte wird Erfassungsbereich 4 geöffnet werden.

An den zur Mitte der Grube 2 gewandten Teilen der Befestigungseinrichtungen 3 bzw. jedes Spannschienenabschnittes (vergleiche dazu Fig. 2) ist über einen durchbohrten Bolzen 7 ein Ende einer Zugstange 8 verschraubt angelenkt, welche an ihrem anderen Ende in einer angedeuteten Ausräumung des Plattenzylinders 1 unterhalb des Bodens der Grube 2 einen Teller 9 aufweist. Die Zugstange 8 ist dabei durch eine entsprechende Öffnung einer am Boden der Grube 2 fest angeordneten Platte 11 durchgeführt. Zwischen der Unterseite der Platte 11 und dem an der Zugstange 8 angebrachten Teller 9 ist eine Druckfeder 10 gespannt, durch deren Kraft die Befestigungseinrichtung 3 bzw. eben dieser Spannschienenabschnitt aus der in Fig. 3 gezeigten Stellung um die Schwenkachse 5 in Uhrzeigerrichtung verschwenkbar ist.

Ebenfalls an dem zur Mitte der Grube 2 gewandten Teil der Befestigungseinrichtungen 3 bzw. der Spannschienenabschnitte sind jeweils ein paar Laschen 12 angelenkt, die mit ihrem anderen Ende an je einen Hebel 13 einer Betätigungswelle 14 angelenkt sind. In Fig. 2 ist angedeutet, daß jeder Befestigungseinrichtung 3 bzw. jedem Spannschienenabschnitt eine über die Zugstange 8 wirkende Druckfeder 10 und andererseits ein paar Laschen 12 mit jeweils einem Hebel 13 zugeordnet ist. Sämtliche Befestigungseinrichtungen 3 bzw.

Spannschienenabschnitte werden dabei durch die gemeinsame Betätigungswelle 14 verschwenkt.

Aus Fig. 3 ist ersichtlich, daS die Befestigungseinrichtung 3 bzw. der gezeigte Spannschienenabschnitt durch Verschwenken der Betätigungswelle 14 entgegen der Kraft der Druckfeder 10 (gegen den Uhrzeigersinn) aus einer ganz rückgeschwenkten Stellung (nicht gezeigt) in die in Fig. 3 gezeigte Stellung vorgedrückt wird (vgl. Pfeil). Die Betätigungswelle 14 kann dabei durch innerhalb oder außerhalb des Zylinders befindliche Antriebsmittel betätigt werden.

Zum Einlegen einer neuen Druckplatte 6 werden zunächst mittels der Betätigungswelle 14 sämtliche Befestigungseinrichtungen 3 bzw. Spannschienenabschnitte bei Entlastung der Druckfedern 10 (in Uhrzeigersinn) in Richtung Mitte der Grube 2 zurückgeschwenkt und sodann die Druckplatte 6 über ihre gesamte Formatbreite flach über das Druckende DE hinaus aufgelegt. Dann erfolgt durch Verschwenken der Betätigungswelle 14 entgegen der Uhrzeigerrichtung ein Überdrücken der Druckfedern 10, woraufhin die Befestigungseinrichtungen 3 bzw. Spannschienenabschnitte in die in Fig. 3 gezeigte Stellung vorgeschwenkt werden. In dieser Stellung erfolgt das Klemmen der Endkante der Druckplatte 6. Daraufhin wird die Betätigungswelle 14 entlastet, so daß über die in den Druckfedern 10 gespeicherten Kräfte (Vorspannung) die Spannkraft auf die Druckplatte ausgeübt wird.

In Fig. 2 ist dargestellt, daß seitlich neben den Anlenkungen der Zugstangen 8 und somit der Druckfedern 10 sowie der Betätigungswelle 14 über die Hebel 13 je eine Bohrung 15 in der zylinderfesten Platte 11 angebracht ist. In jede Bohrung 15 kann dabei das als Zapfen 16 ausgebildete Ende eines insgesamt mit 17 bezeichneten manuell betätigbare Spanneinrichtung (Spannwerkzeug) eingesteckt werden, welche in Fig. 1 gezeigt ist. Gemäß Fig. 1 besteht das Spannwerkzeug aus einem wellenförmigen Schaft 18 an dessen einem Ende der in die Bohrungen 15 einzuführende Zapfen und an dessen anderen Ende ein Handgriff 19 angebracht ist, der beispielsweise aus zwei Querbolzen zum manuellen Aufbringen eines größeren Drehmomentes ausgebildet ist.

Oberhalb des Zapfens 16 weist das Spannwerkzeug ein Kurvenstück 20 auf, welches in Fig. 2 in Form eines Exzenterabschnitts dargestellt ist. Die Außenkontur dieses Kurvenstückes 20 ist dabei ballig ausgebildet, so daß sich beim Verdrehen dieses Kurvenstückes 20 und bei Einwirkung auf den entsprechenden Teil der Befestigungseinrichtung 3 je nach der Schwenkstellung der Befestigungseinrichtung 3 eine optimale Berührungsfläche ergibt. Die Bohrungen 15 in der zylinderfesten Platte 11 sowie der minimale als auch maximale Hub des Kurvenstückes 20 sind dabei derartig gewählt, so daß bei einer Stellung der Befestigungseinrichtungen 3 bzw. der Spannschienenabschnitte wie in Fig. 1 dargestellt, auf jeden Fall ein genügend großer Korrekturweg zum Verschwenken der Befestigungseinrichtungen 3 möglich ist. Wie ebenfalls in Fig. 1 erkennbar, ist dabei das Kurvenstück 20 in einer derartigen Höhe des mit dem Zapfen 16 in die Bohrung 15 eingeführten Spannwerkzeuges angebracht, so daß die Außenkontur des Kurvenstückes 20 unter optimaler Hebelwirkung an der unteren und zur Grube 2 gewandten Seite der Befestigungseinrichtung 3 angreift.

Wie anhand der Fig. 1 und 2 zu erkennen, erfolgt durch manuelles Verdrehen des Spannwerkzeugs nach Art einer Kurvensteuerung ein zusätzliches Verschwenken der Befestigungseinrichtungen 3 bzw. der entsprechenden Spannschienenabschnitte. Dabei wird die Druckplatte 6 in dem entsprechenden Spannschienenabschnitt über die Ausgangslänge hinweg gedehnt und somit die nötige Korrekturstreckung hervorgerufen.

Die Steigung des Kurvenstückes 20 kann dabei derartig auf eine halbe bzw. ganze Umdrehung des Handgriffes 19 des Spannwerkzeugs abgestimmt sein, so daß zwischen dem Verschwenken des Spannwerkzeugs und dem Verschwenken der Befestigungseinrichtung 3 eine lineare Beziehung besteht.

### Bezugszeichenliste

- 1: Plattenzylinder
- 2: Grube
- 3: Befestigungseinrichtung
- 4: Erfassungsbereich
- 5: Schwenkachse
- 6: Druckplatte
- 7: Bolzen
- 8: Zugstange
- 9: Teller
- 10: Druckfeder
- 11: Platte
- 12: Lasche
- 13: Hebel
- 14: Betätigungswelle
- 15: Bohrung
- 16: Zapfen
- 17: Spanneinrichtung
- 18: Schaft
- 19: Handgriff
- 20: Kurvenstück
- DE: Druckende
- A-A: Schnitt
- B-B: Schnitt

## Patentansprüche

1. Verfahren zum paßgenauen Spannen von Druckplatten (6) auf dem Plattenzylinder (1) Von Druckmaschinen, insbesondere Bogenoffsetdruckmaschinen, bei welchem zum Spannen eine dem Druckende (DE) zugeordnete Kante der Druckplatte (6) über eine in einer achsparallelen Grube (2) des Plattenzylinders (1) angeordneten Befestigungseinrichtung (3) durch die Kraft von der Befestigungseinrichtung (3) zugeordneten Federelementen (10) sowie durch die Kraft einer zusätzlichen Spanneinrichtung (17) nahezu in Umfangsrichtung des Plattenzylinders (1) bewegt wird,
**dadurch gekennzeichnet**,
daß zum paßgenauen Ausrichten nach dem Spannen der Druckplatte (6) die zusätzliche Spanneinrichtung (17), die ausschließlich bei deren Betätigung formschlüssig mit der Befestigungseinrichtung (3) zusammenwirkt, betätigt wird und dabei die Spanneinrichtung (17) die Befestigungseinrichtung (3) in Richtung der durch die Federelemente (10) hervorgerufenen Spannkraft bewegt.

2. Vorrichtung zum paßgenauen Spannen von Druckplatten (6) auf dem Plattenzylinder (1) von Druckmaschinen, insbesondere Bogenoffsetdruckmaschinen, wobei der Plattenzylinder (1) in einer achsparallelen Grube (2) eine Befestigungseinrichtung (3) für eine dem Druckende (DE) zugeordnete Kante einer Druckplatte (6) aufweist, der Befestigungseinrichtung (3) Federelemente (10) zugeordnet sind, durch deren Kraft das Spannen des Druckendes (DE) der Druckplatte (6) nahezu in Umfangsrichtung des Plattenzylinders (1) erfolgt und der Befestigungseinrichtung (3) eine zusätzliche Spanneinrichtung (17) zugeordnet ist, vermittels der die Befestigungseinrichtung (3) nahezu in Umfangsrichtung des Plattenzylinders (1) bewegbar ist, zur Durchführung des Verfahrens nach Anspruch 1,
**dadurch gekennzeichnet**,
daß die zusätzliche Spanneinrichtung (17) als ein manuell betätigbares Spannwerkzeug ausgebildet ist, daß das manuell betätigbare Spannwerkzeug aus einem Schaft (18) besteht, der an einem Ende einen Handgriff (19) und an dem anderen Ende in Verlängerung des Schaftes (18) einen Zapfen (16) aufweist, welcher in eine zylinderfest angeordnete und der Befestigungseinrichtungen (3) zugeordnete Bohrung (15) einsteckbar ist, und daß im Bereich zwischen Zapfen (16) und Schaft (18) ein Kurvenstück (20) angeordnet ist, welches auf den zur Grube (2) gewandten Teil der Befestigungseinrichtung (3) einwirkt, wobei die Befestigungseinrichtung (3) um eine parallele Achse des Plattenzylinders (1) verlaufende Schwenkachse (5) verschwenkbar gelagert ist.

3. Vorrichtung nach Anspruch 2,
**dadurch gekennzeichnet**,
daß die Außenkontur des Kurvenstückes (20) ballig ausgebildet ist.

4. Vorrichtung nach den Ansprüchen 2 oder 3,
**dadurch gekennzeichnet**,
daß bei mehreren über die Formatbreite der Druckplatte (6) vorgesehenen Befestigungseinrichtungen (3) jeder Befestigungsvorrichtung (3) eine Bohrung (15) zum Einführen des Zapfens (16) des Spannwerkzeuges zugeordnet ist.

5. Vorrichtung nach den Ansprüchen 2, 3 oder 4,
**dadurch gekennzeichnet**,
daß bei mehreren über die Formatbreite der Druckplatte (6) vorgesehenen Befestigungseinrichtungen (3) diese um einen bestimmten Betrag in axialer Richtung verschiebbar gelagert sind, und daß zylinderfeste Bohrungen (15) im Bereich zwischen den Befestigungseinrichtungen (3) zum Einführen des Zapfens (16) des Spannwerkzeuges angeordnet sind.

## Claims

1. Process for register exact tensioning of printing plates (6) on the plate cylinder (1) of printing presses, particularly offset sheet printing presses, in which, for tensioning, an edge of the printing plate (6) coordinated to the print end (DE) by means of a fixing device (3) arranged in an axially parallel channel (2) of the plate cylinder (1) is moved by the force of spring elements (10) arranged with respect to the fixing device (3) as well as by the force of an additional tensioning device (17) substantially in the peripheral direction of a plate cylinder (1), characterised in that for register exact adjustment after tensioning the printing plate (6), the additional tensioning device (17), which cooperates exclusively on its actuation in positively interlocked fashion with the fixing device (3), is actuated and thereby the tensioning device (17) moves the fixing device (3) in the direction of the tensioning force generated by the spring elements (10).

2. Device for register exact tensioning of printing plates (6) on the plate cylinder (1) of printing presses, particularly offset sheet printing presses, wherein the plate cylinder (1) has in an axially parallel channel a fixing device (3) for an edge of the printing plate (6) coordinated to the print end (DE), spring elements (10) are arranged relative to the fixing device (3) by the force of which the tensioning of the print end (DE) of the printing plate (6) takes place substantially in the peripheral direction of the plate cylinder (1) and an additional tensioning device (17) is arranged relative to the fixing device (3) by means of which the fixing device (3) is movable substantially in the peripheral direction of the plate cylinder (1) for carrying out the process according to Claim 1, characterised in that the additional tensioning device (17) is constructed as a manually actuatable tensioning tool, that the manually actuatable tensioning tool consists of a shaft (18) which has on one end a handle (19) and at the other end on the prolongation of the shaft (18) a pin (16), which can be inserted into a bore (15) arranged fixed with respect to the cylinder and relative to the fixing device (3) and that in the region between pin (16) and shaft (18) a cam piece (20) is arranged which acts on the part of the fixing device (3) turned towards the channel (2), wherein the fixing device (3) is mounted swivellably about a swivel axis (5) running parallel to the axis of the plate cylinder (1).

3. Device according to Claim 2, characterised in that the exterior contour of the cam piece (20) is constructed arched.

4. Device according to the Claims 2 or 3, characterised in that with several fixing devices (3) provided across the format width of the printing plate (6), a bore (15) for introduction of the pin (16) of the tensioning tool is provided for each fixing device (3).

5. Device according to the Claims 2, 3 or 4, characterised in that with several fixing devices (3) provided across the format width of the printing plate (6), these are mounted displaceably by a given amount in the axial direction, and that bores (15) fixed with respect to the cylinder are arranged in the region between the fixing devices (3) for introduction of the pin (16) of the tensioning tool.

## Revendications

1. Procédé pour tendre, de façon repérée, des plaques d'impression (6) sur le cylindre porte-plaque (1) de machines d'impression, en particulier des machines d'impression offset à feuilles, dans lequel, pour tendre, un bord, associé à l'extrémité d'impression (DE), de la plaque d'impression (6) est déplacé sensiblement en direction périphérique du cylindre porte-plaque (1) par l'intermédiaire d'un dispositif de fixation (3) agencé dans un canal (2), parallèle à l'axe, du cylindre porte-plaque (1) par la force d'éléments élastiques (10) associés au dispositif de fixation (3) ainsi que par la force d'un dispositif de tension supplémentaire (17),
caractérisé en ce que, pour l'alignement repéré après la tension de la plaque d'impression (6), le dispositif de tension supplémentaire (17), qui coopère exclusivement lors de son actionnement, de façon mécanique, avec le dispositif de fixation (3), est actionné et, de plus, le dispositif de tension (17) déplace le dispositif de fixation (3) en direction de la force de tension engendrée par les éléments élastiques (10).

2. Dispositif pour tendre, de façon repérée, des plaques d'impression (6) sur le cylindre porte-plaque (1) de machines d'impression, en particulier des machines d'impression offset à feuilles, le cylindre porte-plaque (1) présentant, dans un canal parallèle à l'axe (2), un dispositif de fixation (3) pour un bord, associé à l'extrémité d'impression (DE), d'une plaque d'impression (6), le dispositif de fixation (3) étant associé à des éléments élastiques (10) dont la force permet de tendre l'extrémité d'impression (DE) de la plaque d'impression (6) sensiblement en direction périphérique du cylindre porte-plaque (1), et un dispositif de tension supplémentaire (17) étant associé au dispositif de fixation (3), grâce auquel le dispositif de fixation (3) peut être déplacé sensiblement en direction périphérique du cylindre porte-plaque (1), pour mettre en oeuvre le procédé selon la revendication 1,
caractérisé en ce que le dispositif de tension supplémentaire (17) est réalisé sous forme d'un outil de tension pouvant être actionné manuellement, en ce que l'outil de tension pouvant être actionné manuellement est constitué d'un arbre (18) qui présente, à une extrémité, une poignée (19) et, à l'autre extrémité, un tourillon (16) dans le prolongement de l'arbre (18), lequel peut être introduit dans un perçage (15) agencé de façon solidaire du cylindre et associé au dispositif de fixation (3), et en ce que, dans la zone entre le tourillon (16) et l'arbre (18), il est agencé une came (20) laquelle agit sur la partie, tournée vers le canal (2), du dispositif de fixation (3), le dispositif de fixation (3) étant monté de façon pivotante autour d'un axe de pivotement (5) s'étendant parallèlement à l'axe du cylindre porte-plaque (1).

3. Dispositif selon la revendication 2,
caractérisé en ce que le contour externe de la came (20) est de forme convexe.

4. Dispositif selon les revendications 2 ou 3,
caractérisé en ce que, dans le cas où il existe plusieurs dispositifs de fixation (3) prévus sur la largeur du format de la plaque d'impression (6), un perçage (15) pour l'introduction du tourillon (16) de l'outil de tension est associé à chaque dispositif de fixation (3).

5. Dispositif selon les revendications 2, 3 ou 4,
caractérisé en ce que, dans le cas où il existe plusieurs dispositifs de fixation (3) prévus sur la largeur du format de la plaque d'impression (6), ceux-ci sont montés de façon déplaçable d'une valeur déterminée en direction axiale, et en ce que des perçages solidaires du cylindre (15) sont agencés dans la zone entre les dispositifs de fixation (3) pour l'introduction du tourillon (16) de l'outil de tension.
